# EUROPÄISCHE PATENTSCHRIFT

(11) **EP 0 352 520 B1**
(45) Veröffentlichungstag und Bekanntmachung des Hinweises auf die Patenterteilung: **22.03.1995**
(21) Anmeldenummer: 89112330.9
(22) Anmeldetag: 06.07.1989
(51) Int. Cl.: B41M 1/06, B41M 1/30

(54) **Verfahren zum Bedrucken von Bedruckstoffen im Offsetdruck**
Offset printing process
Procédé d'impression offset

(30) Priorität: 27.07.1988 DE 3825480
(43) Veröffentlichungstag der Anmeldung: 31.01.1990
(73) Patentinhaber: GALAXY Media Systems Werbemittel GmbH, D-45470 Mülheim an der Ruhr (DE)
(72) Erfinder: Pfau, Paul, D-4330 Mülheim/Ruhr (DE)
(74) Vertreter: Honke, Manfred, Dr.-Ing.

(56) Entgegenhaltungen:
- DE-B- 1 223 398
- DE-C- 436 295
- DE-C- 463 315
- DE-C- 851 954
- US-A- 4 452 139

## Beschreibung

Die Erfindung betrifft ein Verfahren zum Bedrucken von Bedruckstoffen im Offsetdruck, wonach eine Druckform befeuchtet und mit einer Druckfarbe eingefärbt wird, dann das Druckbild von der eingefärbten Druckform auf ein Gummituch derart übertragen wird, daß das Gummituch mit der jeweiligen Druckfarbe mehrfach eingefärbt und dadurch auf dem Gummituch ein Druckbild mit erhöhter Farbschichtdicke erzeugt wird, und dann das Druckbild in einem einzigen Druckvorgang von dem Gummituch auf den nicht hygroskopischen Bedruckstoff übertragen wird.

Bei Offsetdruck handelt es sich bekanntlich um ein Flachdruckverfahren, bei welchem die druckenden und nicht druckenden Stellen der Druckform praktisch in einer Ebene liegen. Die Druckform ist so präpariert, daß die nicht farbführenden Stellen wasserhaltende und farbabstoßende, die farbführenden Stellen dagegen farbhaltende und wasserabstoßende Eigenschaften haben. Die nicht druckenden Stellen der Druckplatte werden mittels eines Feuchtwerkes befeuchtet, während die Druckfarbe mittels eines Farbwerkes auf die druckenden Stellen aufgebracht wird. Das Druckbild der eingefärbten Druckform, bei der es sich um eine Druckplatte oder einen Druckzylinder handeln kann, wird zunächst auf einen Gummituchzylinder übertragen. Von dem Gummituchzylinder erfolgt dann der eigentliche Druck auf den Bedruckstoff, bei dem es sich regelmäßig um einen zu bedruckenden Bogen aus Papier oder Kunststoffolie handelt. Bei Mehrfarbendruck werden mehrere Offsetdruckwerke in Reihenbauweise bzw. batterieartig hintereinander angeordnet, so daß jedes Druckwerk den Druck einer Druckfarbe besorgt. Im allgemeinen wird der Bedruckstoff mit jeder Druckfarbe nur einmal bedruckt. Dieses einmalige Bedrucken ist jedoch dann unzureichend, wenn eine besonders hohe Farbsättigung bzw. ein farbintensives Druckergebnis verlangt wird. Das gilt insbesondere für Transparente bzw. durchsichtige Kunststoffolien, die in der Leuchtwerbung eingesetzt werden. Derartige Kunststoffolien bleiben blaß, weil anders als bei Papier die Farbwirkung selbst bei gleichem Farbschichtdickenauftrag deutlich geringer ist. Nun könnte man daran denken, Kunststoffolie - das gilt grundsätzlich aber auch für andere Bedruckstoffe - mehrfach zu bedrucken, also den Offsetdruck mehrfach durchzuführen. Ein derartiger Mehrfachdruck ist jedoch in verschiedener Hinsicht nachteilig. So treten beispielsweise Doubliereffekte auf, wonach sich die Rasterpunkte gleicher Druckfarbe versetzen. Denn der Bedruckstoff wird infolge von Zugbeanspruchungen bei den einzelnen Druckvorgängen verzerrt. Daraus wiederum resultieren Tonwert- bzw. Farbverschiebungen und folglich eine unbefriedigende Gradation. Im Ergebnis ist das im Wege des Mehrfachdruckes hergestellte Druckerzeugnis unscharf und weist auch nicht die verlangte Farbsättigung schon wegen der Farbverschiebung auf.

Allerdings ist ein Verfahren zur Steigerung der Farbsättigung bekannt, wonach das Gummituch mittels der Druckform zweimal bedruckt wird und erst dann das zweimal bedruckte Gummituch die Druckfarbe in einem einzigen Druckvorgang auf den Bedruckstoff überträgt. In diesem Fall findet als Bedruckstoff jedoch Papier Verwendung, bei dem es sich um ein feuchtigkeits- und farbannahmewilliges Material handelt. Feuchtigkeitsabstoßende und hinsichtlich der Farbannahme unwillige Bedruckstoffe wie beispielsweise Kunststoffe bzw. Kunststoffolien lassen sich nach diesem bekannten Verfahren jedoch nicht bedrucken. Denn stets wird außer der Druckfarbe auch Feuchtigkeit bzw. Wasser von der Druckplatte auf das Gummituch übertragen. Während die Feuchtigkeit beim Bedrucken von Papier von eben diesem hygroskopischen Bedruckstoff begierig aufgenommen wird, verbleibt sie hingegen beim Bedrucken feuchtigkeitsabweisender Bedruckstoffe wie Kunststoffe bzw. Kunststoffolien auf dem Gummituch. Folglich baut sich auf dem Gummituch schon nach wenigen Druckvorgängen derart viel Feuchtigkeit bzw. Wasser auf, daß die Druckfarbe hiervon einerseits teilweise verdrängt wird, andererseits teilweise mit dem Wasser emulgiert. Daraus resultiert ein ungleichmäßiger und farbschwacher Druck. Hinzu kommt, daß die mit dem Wasser emulgierte Druckfarbe nicht mehr trocknen kann. Der Grund hierfür ist in der oberflächlichen Antrocknung der Druckfarbe zu suchen, die beim Bedrucken von feuchtigkeitsundurchlässigen Materialien keine Feuchtigkeit bzw. Wasser mehr in den Bedruckstoff abgeben kann.

Aus der DE-A-1 223 398 ist ein gattungsgemäßes Verfahren zum Bedrucken von Bedruckstoffen im Offsetdruck bekannt. Zwar kann auch mit dem bekannten Verfahren Kunststoff wie z.B. Polystyrol bedruckt werden, jedoch ist hier immer vorgesehen, jeweils vor dem Einführen des zu bedruckenden Bogens mindestens einen Bogen eines um so viel dünneren Materials zwischen Gummizylinder und Gegendruckzylinder hindurchzuführen, daß dieser letztere Bogen keine Farbe vom Gummizylinder abnimmt. Der zu bedruckende Bogen kann also aus einem Kunststoff, z.B. Polystyrol, bestehen, während der zusätzlich benötigte Bogen in der Regel ein Papierbogen mit vorzugsweise rauher Oberfläche und recht gutem Farbaufnahmevermögen ist. Da Papier mit gutem Farbaufnahmevermögen gleichzeitig in der Lage ist, viel Feuchtigkeit bzw. Wasser aufzunehmen, dienen die zusätzlichen Papierbögen in erster Linie dazu, die Aufdrucke, falls sie nicht ganz trocken sind, vor Verschmieren zu schützen, wenn auf sie ein zweiter zu bedruckender Kunststoffbogen aufgelegt wird. Selbst wenn man einmal davon ausgeht, daß bei dem bekannten Offsetdruckverfahren mit mehrfacher Einfärbung des Gummizylinders mittels ein und derselben Druckplatte vor Abgabe des Druckbildes an den zu bedruckenden Bogen gearbeitet wird, ist immer ein zusätzlicher Papierbogen erforderlich. Damit ist das bekannte Verfahren nicht nur hinsichtlich des zusätzlichen Materialverbrauches nachteilig, sondern erfordert zusätzlichen konstruktiven Aufwand, um die zu bedruckenden Bögen bzw. Kunststoffbögen und Papierbögen getrennt zu führen.

Die DE-C-851 954 beschäftigt sich mit einem Verfahren zur Herstellung einer satten Farbfläche und eines feuchtigkeitsfreien Druckes bei Offsetmaschinen. Hier geht es darum, beim Bedrucken von Papier die mit der Feuchtigkeitsaufnahme des Papieres verbundenen Nachteile zu umgehen. Dazu wird über den Offsetzylindermantel an einer geeigneten Stelle ein Heißluftstrom mit höherer Geschwindigkeit geleitet, welcher die von der Druckplatte übernommene Feuchtigkeit verdunstet und die Farbe des Druckbildes erhitzt, wodurch das Druckpapier trocken und verziehfrei bleibt und die erhitzte Farbe eine satte Farbfläche auf dem Papier ergibt.

Der Erfindung liegt die Aufgabe zugrunde, ein Verfahren der eingangs beschriebenen Art anzugeben, bei dem die Feuchtmittelübertragung vom Gummituch zum Bedruckstoff vermieden wird und welches sich zum einfachen und schnellen Bedrucken von feuchtigkeitsabweisenden Bedruckstoffen und insbesondere Kunststoffolien für Leuchtwerbung mit hoher Farbsättigung im Offsetdruck eignet.

Diese Aufgabe löst die Erfindung bei einem gattungsgemäßen Verfahren dadurch, daß vor der Übertragung der Druckfarbe oder des Druckbildes auf den Bedruckstoff auf dem Gummituch vorhandene Feuchtigkeit oder Wasser unmittelbar nach der jeweiligen Farbübertragung von der Druckform auf das Gummituch vollständig entfernt und dann der Bedruckstoff bedruckt wird. - Im Rahmen der Erfindung meint Gummituch jedes die Druckfarbe von der Druckform auf den Bedruckstoff übertragende Material, welches zur übersättigten Aufnahme von Druckfarbe geeignet ist. Denn das regelmäßig eingesetzte Gummituch kann übersättigt werden, hat also die Eigenschaft, die Druckfarbe im Sinne des mehrfachen Einfärbens tatsächlich auch aufzunehmen. Das mehrfache Einfärben des Gummituches erfolgt dadurch, daß die Druckform wiederholt befeuchtet und eingefärbt wird und nach jedem Farbauftrag der Gummituchzylinder - das Gummituch ist regelmäßig auf einem Zylinder aufgespannt - von der eingefärbten Druckform das Druck- bzw. Farbbild aufnimmt, bis der gewünschte Farbschichtdickenauftrag erreicht ist. Dazu wird nach Lehre der Erfindung vor der Übertragung der Druckfarbe oder des Druckbildes auf den Bedruckstoff auf dem Gummituch vorhandene Feuchtigkeit oder Wasser unmittelbar nach der jeweiligen Farbübertragung von der Druckform auf das Gummituch vollständig entfernt. Erst dann wird das Druckbild mit der entsprechenden hohen Farbschichtdicke paßgenau und exakt im Einmaldruck auf den Bedruckstoff übertragen. Überraschenderweise wird nicht nur eine einwandfreie Ablösung der Druckfarbe in der benötigten Schichtdicke von dem Gummituch erreicht, sondern außerdem eine einwandfreie Annahme der Druckfarbe auf dem nicht nur feuchtigkeitsabstoßenden, sondern darüber hinaus auch farbannahmeunwilligen Bedruckstoff.

Infolge des gleichsam entfeuchteten bzw. entwässerten Einmaldruckes werden Doubliereffekte vermieden, finden Tonwert- bzw. Farbverschiebungen nicht statt. Vielmehr zeichnet sich der nach Lehre der Erfindung bedruckte, nicht hygroskopische Bedruckstoff durch besondere Farbintensität bzw. hohe Farbsättigung aus, die unschwer durch Andrucke kontrolliert werden kann. Jedenfalls läßt es sich im Wege der Kontrolle unschwer feststellen, wie oft das Gummituch eingefärbt und entfeuchtet bzw. entwässert werden muß, ob also beispielsweise ein zweifaches, dreifaches, vierfaches usw. Einfärben und Entfeuchten bzw. Entwässern des Gummituches unter Berücksichtigung der jeweiligen Farbe, Feuchtigkeit und gewünschten Farbsättigung erforderlich ist. Wenn einmal ein Standard hergestellt ist, können sämtliche Bögen fortlaufend bedruckt werden. Stets entsteht ein farbintensives und scharfes Druckerzeugnis.

Weitere vorteilhafte Ausgestaltungen sind im folgenden aufgeführt. So ist nach einem Vorschlag der Erfindung mit selbständiger Bedeutung vorgesehen, daß das Gummituch zum Entfernen der Feuchtigkeit bzw. des Wassers angeblasen, z.B. mit Warmluft angeblasen, wird. Beim Mehrfarbendruck wird erfindungsgemäß für jede Druckfarbe das jeweils verwendete Gummituch mehrfach eingefärbt und entfeuchtet bzw. entwässert und der Zusammendruck der einzelnen Druckfarben nacheinander durch jeweils Einmaldruck vorgenommen. Zum Herstellen von Leuchtdisplays bzw. Farbdiapositive lehrt die Erfindung die Verwendung von Durchsichtfolien als Bedruckstoffe. Tatsächlich läßt sich nach der Lehre der Erfindung selbst bei Durchsichtfolien bzw.

Bedruckstoffen aus transparenten Kunststoffen wie z.B. Hart-PVC eine hervorragende Farbwirkung infolge des erhöhten Farbschichtdickenauftrages erreichen, so daß die für die Leuchtwerbung erforderlichen Farbkontraste gewährleistet sind. Der für Leuchttransparente notwendige, erhöhte Farbschichtdickenauftrag läßt sich nur durch eine Mehrfachübertragung der Druckfarbe auf das Gummituch erreichen, insbesondere unter Berücksichtigung der heutigen hochpigmentierten Druckfarben. Das verlangt wiederum die Entfernung der Feuchtigkeit bzw. des Wassers vom Gummituch beim Bedrucken von nicht hygroskopischen Materialien wie Durchsichtfolien aus Kunststoff. Tatsächlich ist der Farbauftrag derart hoch, daß das bedruckte Material nur noch in Durchleuchtung betrachtet werden kann. - Das erfindungsgemäße Verfahren ist sowohl bei der Verwendung von Standard-Feuchtwerken als auch von Alkohol-Feuchtwerken geeignet. Eine dem Gummituch bzw. Gummizylinder zugeordnete Gebläsereihe sorgt für die erforderliche Entfeuchtung bzw. Entwässerung. Allerdings ist auch der Einsatz von Wärmestrahlern oder dergleichen Heizvorrichtungen denkbar, solange ein vorzeitiges Austrocknen der Druckfarbe nicht mehr zu befürchten ist.

## Patentansprüche

1. Verfahren zum Bedrucken von Bedruckstoffen im Offsetdruck, wonach eine Druckform befeuchtet und mit einer Druckfarbe eingefärbt wird, dann das Druckbild von der eingefärbten Druckform auf ein Gummituch derart übertragen wird, daß das Gummituch mit der jeweiligen Druckfarbe mehrfach eingefärbt und dadurch auf dem Gummituch ein Druckbild mit erhöhter Farbschichtdicke erzeugt wird, und dann das Druckbild in einem einzigen Druckvorgang von dem Gummituch auf den nicht hygroskopischen Bedruckstoff übertragen wird, **dadurch gekennzeichnet**, daß vor der Übertragung der Druckfarbe oder des Druckbildes auf den Bedruckstoff auf dem Gummituch vorhandene Feuchtigkeit oder Wasser unmittelbar nach der jeweiligen Farbübertragung von der Druckform auf das Gummituch vollständig entfernt und dann der Bedruckstoff bedruckt wird.

2. Verfahren nach Anspruch 1, dadurch gekennzeichnet, daß das Gummituch zum Entfernen von Feuchtigkeit bzw. Wasser angeblasen, z.B. mit Warmluft angeblasen, wird.

3. Verfahren nach Anspruch 1 oder 2, dadurch gekennzeichnet, daß beim Mehrfarbendruck für jede Druckfarbe das jeweils verwendete Gummituch mehrfach eingefärbt und entfeuchtet bzw. entwässert wird und der Zusammendruck der einzelnen Druckfarben nacheinander durch jeweils Einmaldruck vorgenommen wird.

4. Verfahren nach einem der Ansprüche 1 bis 3, dadurch gekennzeichnet, daß zum Herstellen von Leuchtdisplays Durchsichtfolien als Bedruckstoffe verwendet werden.

5. Verfahren nach einem der Ansprüche 1 bis 4, dadurch gekennzeichnet, daß als Bedruckstoffe bzw. Durchsichtfolien transparente Kunststoffe wie z.B. Hart-PVC verwendet werden.

## Claims

1. A method of printing material to be printed by offset printing, according to which a printing block is moistened and inked with a printing ink, the print image is then transferred from the inked printing block to a rubber blanket in such a way that the rubber blanket is multiply-inked with the respective printing ink and by this means a print image with an increased ink film thickness is produced on the rubber blanket, and the print image is then transferred in a single printing operation from the rubber blanket to the non-hygroscopic material to be printed, characterised in that before the transfer of the printing ink or the print image on to the material to be printed, moisture or water which is present on the rubber blanket is completely removed directly after the respective transfer of ink from the printing block to the rubber blanket and the material to be printed is then printed.

2. A method according to claim 1, characterised in that the rubber blanket is blown against, e.g. blown against with hot air, to remove moisture or water.

3. A method according to claim 1 or 2, characterised in that during multicolour printing the rubber blanket used each time for each printing ink is multiply-inked and demoisturised or dewatered and the successive printing together of the individual printing inks is effected by single printing in each case.

4. A method according to any one of claims 1 to 3, characterised in that clear films for the production of luminous displays are used as the materials to be printed.

5. A method according to any one of claims 1 to 4, characterised in that transparent plastics, such as hard PVC for example, are used as the materials to be printed or as the clear films.

## Revendications

1. Procédé d'impression offset de supports d'impression dans lequel un bloc d'impression est humidifié et encré avec une encre d'imprimerie, après quoi le motif d'impression est transféré du bloc d'impression encré à un blanchet de façon à encrer le blanchet à plusieurs reprises avec l'encre d'imprimerie respective et à obtenir ainsi un motif d'impression avec une épaisseur de couche d'encre surélevée, puis à transférer le motif d'impression en une seule opération d'impression du blanchet à un support d'impression non hygroscopique, caractérisé en ce qu'avant le transfert de l'encre d'imprimerie ou du motif d'impression au support d'impression, l'humidité ou l'eau présente sur le blanchet est entièrement éliminée immédiatement après le transfert d'encre respectif du bloc d'impression au blanchet et qu'ensuite le support d'impression est imprimé .

2. Procédé selon la revendication 1, caractérisé en ce que, pour l'élimination de l'humidité ou de l'eau, le blanchet est soufflé, par exemple avec de l'air chaud.

3. Procédé selon l'une des revendications 1 ou 2, caractérisé en ce que, pour l'impression en plusieurs couleurs le blanchet respectivement utilisé est encré à plusieurs reprises pour chaque encre d'imprimerie, déshumidifié ou déshydraté, et que l'écrasement des différentes encres d'imprimerie se fait successivement et à chaque fois par impression simple.

4. Procédé selon l'une des revendications 1 à 3, caractérisé en ce que, pour la réalisation de transparents, des feuilles transparentes sont utilisées comme supports d'impression .

5. Procédé selon l'une des revendications 1 à 4, caractérisé en ce que des matières plastiques transparentes, par exemple du PVC haute densité, sont utilisées comme supports d'impression ou comme feuilles transparentes.
